# EUROPÄISCHE PATENTSCHRIFT

(11) **EP 2 098 627 B1**
(45) Veröffentlichungstag und Bekanntmachung des Hinweises auf die Patenterteilung: **15.09.2010**
(21) Anmeldenummer: 09002721.0
(22) Anmeldetag: 26.02.2009
(51) Int. Cl.: D06F 37/28, D06F 39/14

(54) **Frontbeschickbare Wäschebehandlungsmaschine und Tür für eine frontbeschickbare Wäschebehandlungsmaschine**
Frontloading laundry treatment machine and door for a laundry treatment machine
Machine de traitement du linge à alimentation frontale et porte pour une machine de traitement du linge à alimentation frontale

(30) Priorität: 03.03.2008 DE 102008012192
(43) Veröffentlichungstag der Anmeldung: 09.09.2009
(73) Patentinhaber: Miele & Cie. KG, 33332 Gütersloh (DE)
(72) Erfinder: Bronold, Christian, 33332 Gütersloh (DE); Hoppe, Holger, 59269 Beckum (DE); Lenzen, Rainer, Dr., 49201 Dissen (DE)

(56) Entgegenhaltungen:
- EP-A- 0 293 984
- WO-A-2005/118995
- WO-A-2006/080788
- DE-A1- 3 603 211
- DE-A1-102005 023 445
- DE-C1- 10 144 767
- DE-U1- 8 304 273

## Beschreibung

Die Erfindung betrifft eine frontbeschickbare Wäschebehandlungsmaschine wie Trommelwaschmaschine oder Trockner, mit einer drehbar gelagerten Trommel, sowie mit einer Beschickungsöffnung in der Frontwand des Maschinengehäuses, an der ein als Tür anscharnierter Ring vorgesehen ist, in dessen Innenbereich ein zum Trommelinneren gewölbtes Türglas eingefasst ist, und wobei zur Außenseite ein Abdeckring auf den das Türglas einfassenden anscharnierten Ring angesetzt ist, wobei der anscharnierte Ring aus einem einstückigen Kunststoffformteil geformt ist mit einem Kranz, an den innenseitig Aufnahmen für das Türglas angeformt sind.

Aus dem Stand der Technik sind frontbeschickbare Wäschebehandlungsmaschinen mit anscharnierten Ringen für Türen bekannt, die aus Druckguss hergestellt sind. Der Druckgussring weist dabei an seiner Rückseite einen Aufnahmekranz auf, in den der Rand des nach innen gewölbten Türglases eingesetzt werden kann, wobei dann zur Festlegung des Türglases auf dem Türglasring ein Überwurfring gesetzt wird, der dann mit dem Druckgussring verschraubt wird, so dass eine feste und gleichmäßige Einbindung des Türglases an dem anscharnierten Ring gegeben ist. Zur Außenseite hin wird auf den Druckgussring ein Abdeckring gesetzt, der entsprechend mit Farbe versehen bzw. aus Chrom gefertigt sein kann, so dass er dem anscharnierten Ring ein optisch gefälliges Bild bietet. Bei diesen aus dem Stand der Technik bekannten anscharnierten Ringen, die hier aus Druckguss hergestellt sind, ergibt sich zunächst vornehmlich folgendes Problem, dass aufgrund der Druckgussfertigung diese in ihrer Ausfertigung ein hohes Gewicht aufweisen, was insbesondere dem Gesamtgewicht der Maschine zuzuschlagen ist. Zudem sind die Herstellungskosten für einen derartigen Druckgussring noch, wobei auch die Einbindung bzw. die Montagekosten sich aufwendig darstellen, zumal ein zusätzlicher Überwurfring nach Einsetzen des Türglases zu montieren ist.

Aus der DE 83 04 273 U1 ist eine frontbeschickbare Wäschebehandlungsmaschine bekannt, bei der die Tür einen anscharnierten Ring mit einem daran verrasteten Abdeckring umfasst. Das Türglas ist hierbei an Flanschbereichen des anscharnierten Ringes gehalten, die vom Abdeckring derart abgedeckt werden, dass das Türglas im Flanschbereich gehalten wird. Hierbei erfolgt der komplette Halt des Türglases aufgrund der Verrastung, so dass während der Montage das Glas positionsgenau auf den Flansch aufgelegt werden muss.

Aus den Dokumenten DE 36 03 211 A1, EP 0 293 984 A, DE 10 2005 023 445 A1 und DE 101 44 767 C1 sind Wäschebehandlungsmaschinen mit ähnlich aufgebauten Türen bekannt. Bei alle bekannten Türen bildet der Abdeckring frontseitig eine sichtbare Fläche, die während der Montage zur Vermeidung von sichtbaren Beschädigungen vorsichtig gehandhabt werden muss.

Aus der WO 2005/118995 A1 ist es allgemein bekannt, tragende Komponenten einer Waschmaschinentür aus Kunststoff herzustellen, wobei die Komponenten mit einer Gitterstruktur versehen sind.

Der Erfindung stellt sich somit das Problem einen anscharnierten Ring für eine frontbeschickbare Wäschebehandlungsmaschine derart weiter zu bilden, der einerseits die geschilderten Nachteile überwindet, wobei andererseits der anscharnierte Ring erleichternde Montagevorteile bietet.

Erfindungsgemäß wird dieses Problem durch eine Wäschebehandlungsmaschine mit den Merkmalen des Anspruchs 1 und durch eine Tür mit den Merkmalen des Anspruchs 11 gelöst. Vorteilhafte Weiterbildungen der Erfindung ergeben sich aus den abhängigen Ansprüchen 2 bis 10.

Die mit der Erfindung erreichten Vorteile sind insbesondere darin zu sehen, dass aufgrund der Fertigung des anscharnierten Ringes aus Kunststoff zunächst einmal die Materialentstehungskosten wesentlich gesenkt werden können, da der anscharnierte Ring aus einem Kunststoffformteil gebildet wird. Um auch dem Kunststoffformteil hier die hinreichende Stabilität zu verleihen, wird nach der Erfindung vorgesehen, dass der aus Kunststoff gefertigte anscharnierte Ring in seinem Kranz eine Wabenstruktur aus Stegen aufweist. Diese wirkt wie ein Fachwerk, so dass der Ring in seinem Außenbereich äußerst stabil ausfällt, wobei aufgrund der Hohlräume zwischen den Stegen wenig Kunststoffmaterial erforderlich ist. Zur Verbesserung der Montage weist dieser Ring aus Kunststoff an seiner Innenseite Aufnahmen für das Türglas auf, so dass hier das Anbringen des Türglases an der Innenseite des Ringes erheblich vereinfacht wird. Auch ergibt sich ein Montagevorteil durch die Komplettierung auf einfache Weise dadurch, dass auf den wabenförmigen Kranz außenseitig ein Abdeckring aufgeklipst werden kann, so dass die Tür bzw. der Ring mit dem Türglas werkzeuglos zusammengesetzt werden kann.

Dabei wird in vorteilhafter Weise vorgesehen, dass zur Anbringung des Türglases in der Innenseite des Ringes innenseitige Aufnahmen sowie der Türglasrand einen bajonettartigen Verschluss bilden. Es versteht sich nun von selbst, dass auf einfache Weise das Türglas mit seinem Rand an die Innenseite des Ringes angesetzt wird, wobei durch einfache Verschwenkung bzw. Verdrehung um eine Teilumdrehung des Türglases der Formschluss, also hier die feste Verbindung, hergestellt wird.

Hierbei sind die innenseitigen Aufnahmen als Aussparungen in einer Ringnut am anscharnierten Ring ausgebildet, in die im angesetzten Zustand des Türglases Stege greifen, die infolge einer Drehbewegung, insbesondere um einen Bruchteil einer Umdrehung, des Türglases die Schenkelbereiche der Ringnuten hintergreifen. Die Stege sind flanschartig am umlaufenden Rand des Türglases angeformt. Um insbesondere auch ein leichtes werkzeugloses Ansetzen des Abdeckringes zu ermöglichen, sind im Bereich des als Wabenstruktur ausgebildeten Kranzes Taschen eingeformt, in denen Rastelemente für den Abdeckring angeordnet sind. Dabei ist das einzelne Rastelement als Winkelprofil ausgebildet. Der Abdeckring weist hierbei im Wesentlichen eine L-Form mit an seiner Rückseite parallel angeordneten Raststegen auf, wobei im verrasteten Zustand der eine Raststeg mit einer angeformten Nase das Winkelprofil umgreift, und der andere Raststeg das Winkelprofil hintergreift. Aufgrund dieser Anordnung wird erreicht, dass eine feste Anbindung des Abdeckringes an dem anscharnierten Ring ermöglicht wird, wobei die hergestellte Verbindung ein sich selbst Lösen verhindert, weil ein stabiles Hintergreifen des anderen Raststeges durch das Winkelprofil erreicht wird. Zur besseren Positionierung sind an der Rückseite des Abdeckringes weitere Hakenelemente zum zentrierten Ansetzen des Abdeckringes angeformt.

In Weiterbildung der Erfindung ist am Rand der Rückseite des Abdeckringes eine umlaufende Nut angeformt, die mit einer entsprechend ausgebildeten umlaufenden Nut am Rand des anscharnierten Ringes zusammenwirkt. Dadurch wird insbesondere im Randbereich ein umlaufender Formschluss zwischen Abdeckring und anscharniertem Ring hergestellt. In vorteilhafter Weiterbildung der Erfindung ist zusätzlich noch auf den Abdeckring beispielsweise ein Zierring ansetzbar bzw. klips- oder rastbar, wobei dieser in der Formgebung dem Abdeckring derart angepasst ist, dass zum zur Trommel weisenden Innenbereich von zumindest nahezu einer waagerechten Ausrichtung in eine konische Ausrichtung im oberen Bereich übergeht. Diese Formgebung weitet insbesondere den Einblickbereich durch das Türglas in vorteilhafter Weise auf. Die Richtungsangaben beziehen sich auf die betriebsgemäße Aufstellposition der Wäschebehandlungsmaschine.

Ein Ausführungsbeispiel der Erfindung wird anhand der nachstehenden Figuren 1 bis 5 näher erläutert; dabei zeigt:
- Figur 1: eine perspektivische Darstellung einer frontbeschickbaren Wäschebehand- lungsmaschine mit geöffneter Tür;
- Figur 2: eine explosionsartige Darstellung der Tür von der Innenseite her gesehen;
- Figur 3: eine weitere perspektivische Darstellung der Tür mit eingefasstem Türglas am Ring;
- Figur 4: eine weitere explosionsartige Darstellung der Tür mit Abdeckring und Zierring und
- Figur 5: eine explosionsartige Darstellung der Tür in geschnittener Darstellung.

Die Figur 1 zeigt in der Perspektive eine frontbeschickbare Wäschebehandlungsmaschine 1, hier eine Trommelwaschmaschine, mit einer in einem Laugenbehälter drehbar gelagerten Trommel, die hier nicht näher dargestellt ist. Die Wäschebehandlungsmaschine 1 umfasst hierbei eine Beschickungsöffnung 2 in der Frontwand 3 des Maschinengehäuses, an der ein als Tür 4 anscharnierter Ring 5 vorgesehen ist. Im Innenbereich des Ringes 5 ist ein zum Trommelinneren gewölbtes Türglas 6 eingefasst, wobei von der Außenseite, besser zu sehen in der Figur 4 und 5, ein Abdeckring 7 auf den das Türglas 6 einfassenden anscharnierten Ring 5 angesetzt ist.

Der Ring 5, wie insbesondere in der Figur 3 und 4 dargestellt, und hier von seiner Rückseite her, ist aus einem einstückig geformten Kunststoffformteil gebildet, wobei der Ring 5 einen Kranz 8 aufweist, der eine Wabenstruktur aus Stegen aufweist. Diese Wabenstruktur verleiht dem Ring 5 eine hohe Stabilität, wobei in den Hohlräumen zwischen den Stegen kein Kunststoffmaterial vorhanden ist, so dass der Ring insgesamt wenig Kunststoffmaterial benötigt. Weiter weist der Ring 5 an seiner Innenseite Aufnahmen 9 für das Türglas 6 auf. Wie insbesondere aus der Figur 4 und 5 zu erkennen ist, ist auf den wabenförmigen Kranz 8 außenseitig ein Abdeckring 7 aufklipsbar, wobei auf den Abdeckring 7 zusätzlich noch ein Zierring 10 angesetzt werden kann. Das Ansetzen des Türglases 6 an der Innenseite des Kranzes 8 mit seiner Wabenstruktur erfolgt dabei derart, dass das Türglas 6 mit seinen Vorsprüngen 11 in die innenseitigen Aufnahmen 9 des Kranzes 8 eingreifen, so wie dies in der explosionsartigen Darstellung des noch nicht montierten Türglases 6 der Figur 2 zu erkennen ist. Nach Einsetzen des Türglases 6 ist dieses durch eine Drehung um einen Bruchteil, beispielsweise 1/3 bis 1/8, einer Umdrehung in die verriegelte Stellung bringbar, wie dies in der Figur 3 dargestellt ist. Dabei hintergreifen die Vorsprünge 11 des Türglases 6 Hinterschneidungen 12 an dem Kranz 8. Dabei sind die innenseitigen Aufnahmen 9 als Aussparungen 13 in einer Ringnut 14 am anscharnierten Ring 5 ausgebildet. Dabei greifen im angesetzten Zustand des Türglases 6 die Vorsprünge 11 ein, so dass infolge einer Drehbewegung des Türglases 6 die Schenkelbereiche der Ringnut 14 hintergriffen werden. Somit kann insbesondere das Türglas 6 leicht und einfach ohne Einsatz von Werkzeugen mit dem anscharnierten Ring 5 in Verbindung gebracht werden, wobei durch den bajonettartigen Verschlussmechanismus ebenfalls eine gleichmäßige bzw. dichtende Anlage des Türglasringes am anscharnierten Ring 5 gegeben ist.

Wie aus der Figur 3 und 4, aber auch aus der Figur 5 zu erkennen ist, sind im Bereich des als Wabenstruktur ausgebildeten Kranzes 8 Taschen 15 eingeformt, in denen Rastelemente 16 für den Abdeckring 7 angeformt sind. Dabei ist das einzelne Rastelement 16 als Winkelprofil ausgebildet, wie dies beispielsweise in der Figur 5 in der geschnittenen Ansicht deutlich zu erkennen ist. Der Abdeckring 7 weist hierbei im Querschnitt im Wesentlichen eine L-Form auf, mit an seiner Rückseite parallel angeordneten Raststegen 17.1 und 17.2, wobei im verrasteten Zustand der eine Raststeg 17.1 mit einer angeformten Nase 18 das Winkelprofil 19 umgreift und der andere Raststeg 17.2 das Winkelprofil 19 hintergreift. Sowohl Rastelemente 16 als auch Winkelprofile 19 sind über den Umfang einerseits am Ring 5, besser zu erkennen in der Figur 2 und 3, sowie an der Rückseite des Abdeckringes 7 angeformt. Mit Hilfe des Scharniers 5a wird der Ring 5 bzw. die komplette Tür 4 mit Türglas 6 an der Frontwand des Maschinengehäuses 3 (Fig. 1) anscharniert.

Aus der Figur 5 ist zu erkennen, dass am Rand der Rückseite des Abdeckringes 7 eine umlaufende Nut 20 angeformt ist, die mit einer entsprechend ausgebildeten umlaufenden Nut 21 am Rand des anscharnierten Ringes 5 zusammenwirkt. Es versteht sich nun von selbst, dass, wenn der Abdeckring 7 an dem Ring 5 angeklipst ist, die Nuten 20 und 21 in Form- und Wirkverbindung treten, so dass eine über den Umfang sich erstreckende Formschlussverbindung hergestellt wird.

In Weiterbildung der Erfindung ist auf dem Abdeckring 7, der Zierring 10 ebenfalls aufsetzbar bzw. klipsbar. Der Zierring 10 ist hierbei insbesondere in der Figur 4 und 5 näher dargestellt, wobei in der Formgebung des Abdeckringes 7 und des Zierringes 10 der zur Trommel weisende Innenbereich von zumindest nahezu einer waagerechten Ausrichtung im unteren Bereich 10a in eine konische Ausrichtung im oberen Bereich 10b übergeht. Dies ist angedeutet beispielsweise in der Figur 4 bzw. auch in der Figur 5, wo insbesondere in der Schnittdarstellung zu erkennen ist, dass im oberen Bereich 10b, 7b der Zierring 10 und auch der Abdeckring 7 einen stumpfen Winkel aufweisen, wohingegen im unteren Bereich 10a, 7a der Abdeckring 7 und der Zierring 10 einen zumindest nahezu rechten Winkel aufweisen, wobei sie im Profil eine L-Form einnehmen.

## Patentansprüche

1. Frontbeschickbare Wäschebehandlungsmaschine (1) wie Trommelwaschmaschine oder Trockner, mit einer drehbar gelagerten Trommel, sowie mit einer Beschickungsöffnung (2) in der Frontwand (3) des Maschinengehäuses, an der ein als Tür (4) anscharnierter Ring (5) vorgesehen ist, in dessen Innenbereich ein zum Trommelinneren gewölbtes Türglas (6) eingefasst ist, und wobei zur Außenseite ein Abdeckring (7) auf den das Türglas (6) einfassenden anscharnierten Ring (5) angesetzt ist, wobei der anscharnierte Ring (5) aus einem einstückigen Kunststoffformteil geformt ist mit einem Kranz (8), an den innenseitig Aufnahmen (9) für das Türglas (6) angeformt sind,
**dadurch gekennzeichnet,**
**dass** die innenseitigen Aufnahmen (9) sowie der Türglasrand einen bajonettartigen Verschluss bilden, wobei auf den Kranz (8) außenseitig der Abdeckring (7) aufklipsbar ist.

2. Frontbeschickbare Wäschebehandlungsmaschine (1) nach Anspruch 1,
**dadurch gekennzeichnet,**
**dass** der Kranz (8) mit einer Wabenstruktur ausgebildet ist.

3. Frontbeschickbare Wäschebehandlungsmaschine (1) nach Anspruch 1,
**dadurch gekennzeichnet,**
**dass** die innenseitigen Aufnahmen (9) als Aussparungen (13) in einer Ringnut (14) am anscharnierten Ring (5) ausgebildet sind, in die im angesetzten Zustand des Türglases (6) Vorsprünge (11) greifen, die infolge einer Drehbewegung des Türglases (6) die Schenkelbereiche der Ringnut (14) hintergreifen.

4. Frontbeschickbare Wäschebehandlungsmaschine (1) nach Anspruch 2 bis 3,
**dadurch gekennzeichnet,**
**dass** im Bereich des als Wabenstruktur ausgebildeten Kranzes (8) Taschen (15) eingeformt sind, in denen Rastelemente (16) für den Abdeckring (7) angeordnet sind.

5. Frontbeschickbare Wäschebehandlungsmaschine (1) nach Anspruch 4
**dadurch gekennzeichnet,**
**dass** das Rastelement (16) als Winkelprofil (19) ausgebildet ist.

6. Frontbeschickbare Wäschebehandlungsmaschine (1) nach einem der Ansprüche 1 bis 5,
**dadurch gekennzeichnet,**
**dass** der Abdeckring (7) im Querschnitt im Wesentlichen eine L-Form mit an seiner Rückseite parallel angeordneten Raststegen (17.1) und (17.2) aufweist, wobei im verrasteten Zustand der eine Raststeg (17.1) mit einer angeformten Nase (18) das Winkelprofil (19) umgreift, und der andere Raststeg (17.2) das Winkelprofil (19) hintergreift.

7. Frontbeschickbare Wäschebehandlungsmaschine (1) nach einem der Ansprüche 1 bis 5,
**dadurch gekennzeichnet,**
**dass** an der Rückseite des Abdeckringes (7) weitere Hakenelemente (20) zum zentrierten Ansetzen des Abdeckringes (7) angeformt sind.

8. Frontbeschickbare Wäschebehandlungsmaschine (1) nach Anspruch 1 bis 6,
**dadurch gekennzeichnet,**
**dass** am Rand der Rückseite des Abdeckringes (7) eine umlaufende Nut (21) angeformt ist, die mit einer entsprechend ausgebildeten umlaufenden Nut (22) am Rand des anscharnierten Ringes (5) zusammenwirkt.

9. Frontbeschickbare Wäschebehandlungsmaschine (1) nach Anspruch 1
**dadurch gekennzeichnet,**
**dass** auf den Abdeckring (7) zusätzlich ein Zierring (10) aufsetzbar bzw. klips- oder rastbar ist.

10. Frontbeschickbare Wäschebehandlungsmaschine (1) nach Anspruch 9,
**dadurch gekennzeichnet,**
**dass** im Schnitt der Abdeckring (7) und Zierring (10) hinsichtlich der Formgebung im Profil ein L-Form einnehmen, die im oberen Bereich (7b, 10b) einen stumpfen Winkel und im unteren Bereich (7a, 10a) einen zumindest nahezu rechten Winkel aufweisen.

11. Tür (4) für eine frontbeschickbare Wäschebehandlungsmaschine (1) wie Trommelwaschmaschine oder Trockner, mit einem Ring (5), in dessen Innenbereich ein zum Trommelinneren gewölbtes Türglas (6) eingefasst ist, und wobei zur Außenseite ein Abdeckring (7) auf den das Türglas (6) einfassenden anscharnierten Ring (5) angesetzt ist, wobei der Ring (5) aus einem einstückigen Kunststoffformteil geformt ist mit einem Kranz (8), an den innenseitig Aufnahmen (9) für das Türglas (6) angeformt sind,
**dadurch gekennzeichnet,**
**dass** die innenseitigen Aufnahmen (9) sowie der Türglasrand einen bajonettartigen Verschluss bilden, wobei auf den Kranz (8) außenseitig der Abdeckring (7) aufklipsbar ist.

## Claims

1. Front-loading laundry treatment appliance (1), such as a drum washing machine or a dryer, having a rotatably mounted drum and a feed opening (2) in the front wall (3) of the machine housing, on which front wall a ring (5) is hinge-mounted as a door (4), a door window (6) curved towards the interior of the drum being enclosed in the interior region of said ring, and a cover ring (7) being attached to the outer side of the hinge-mounted ring (5) enclosing the door window (6), the hinge-mounted ring (5) being formed from an integral plastics material moulded part with a collar (8), which has recesses (9) for the door window (6) integrally formed on the interior thereof,
**characterised in that**,
the interior recesses (9) and the door window edge form a bayonet-type locking means, it being possible to clip the cover ring (7) to the exterior of the collar (8).

2. Front-loading laundry treatment appliance (1) according to claim 1,
**characterised in that**
the collar (8) is formed with a honeycomb construction.

3. Front-loading laundry treatment appliance (1) according to claim 1,
**characterised in that**
the interior recesses (9) are formed as cavities (13) in an annular groove (14) on the hinge-mounted ring (5), projections (11) engaging in said annular groove when the door window (6) is in the attached state and engaging the leg regions of the annular groove (14) from behind as a result of a rotational movement of the door window (6).

4. Front-loading laundry treatment appliance (1) according to either claim 2 or claim 3,
**characterised in that,**
in the region of the collar (8) formed as a honeycomb construction, pockets (15) are formed, in which locking members (16) for the cover ring (7) are arranged.

5. Front-loading laundry treatment appliance (1) according to claim 4,
**characterised in that**
the locking member (16) is formed as an angle profile (19).

6. Front-loading laundry treatment appliance (1) according to any one of claims 1 to 5,
**characterised in that**
the cover ring (7) has a substantially L-shaped cross-section with locking webs (17.1) and (17.2) arranged in parallel on the rear thereof, one of the locking webs (17.1), in the locked state thereof, encompassing the angle profile (19) with an integrally formed tab (18), and the other locking web (17.2) engaging the angle profile (19) from behind.

7. Front-loading laundry treatment appliance (1) according to any one of claims 1 to 5,
**characterised in that**
further hook members (20) for attaching the cover ring (7) in a centered manner are integrally formed on the rear of the cover ring (7).

8. Front-loading laundry treatment appliance (1) according to claims 1 to 6,
**characterised in that**
a circumferential groove (21) is integrally formed on the edge of the rear of the cover ring (7) and cooperates with a correspondingly formed circumferential groove (22) on the edge of the hinge-mounted ring (5).

9. Front-loading laundry treatment appliance (1) according to claim 1,
**characterised in that,**
a decorative ring (10) can additionally be attached, clipped or locked onto the cover ring (7).

10. Front-loading laundry treatment appliance (1) according to claim 9,
**characterised in that,**
in section, the cover ring (7) and the decorative ring (10) assume, with regard to the shape of the profile thereof, the form of an L and have an obtuse angle in the upper region (7b, 10b) and have an at least approximately 90° angle in the lower region (7a, 10a).

11. Door (4) for a front-loading laundry treatment appliance (1), such as a drum washing machine or a dryer, having a ring (5) with a door window (6) curved towards the interior of the drum enclosed in the inner region thereof, and a cover ring (7) being attached to the outer side of the hinge-mounted ring (5) enclosing the door window (6), the ring (5) being formed from an integral plastics material moulded part with a collar (8), which has recesses (9) for the door window (6) integrally formed on the interior thereof,
**characterised in that**
the interior recesses (9) and the door window edge form a bayonet-type locking means, it being possible to clip the cover ring (7) to the exterior of the collar (8).

## Revendications

1. Machine de traitement du linge (1) à chargement par l'avant, telle qu'une machine à laver à tambour ou un sécheur, avec un tambour supporté en rotation, ainsi qu'avec une ouverture de chargement (2) dans la paroi avant (3) du carter de machine, sur laquelle est prévu un anneau (5) monté sur charnière en tant que porte (4), anneau dans la zone intérieure duquel un verre de porte (6) bombé vers l'intérieur du tambour est enchâssé, et une bague de recouvrement (7) étant rapportée vers le côté extérieur sur l'anneau (5) monté sur charnière et enchâssant le verre de porte (6), l'anneau (5) monté sur charnière étant formé d'un préformé en plastique d'une seule pièce avec une couronne (8) sur laquelle des logements (9) pour le verre de porte (6) sont formés côté intérieur,
**caractérisée en ce que**
les logements (9) côté intérieur ainsi que le bord du verre de porte forment une fermeture de type baïonnette, la bague de recouvrement (7) pouvant être clipsée sur la couronne (8) côté extérieur.

2. Machine de traitement du linge (1) à chargement par l'avant selon la revendication 1,
**caractérisée en ce que**
la couronne (8) est constituée avec une structure en nid d'abeilles.

3. Machine de traitement du linge (1) à chargement par l'avant selon la revendication 1,
**caractérisée en ce que**
les logements (9) côté intérieur sont constitués sous forme d'évidements (13) dans une rainure annulaire (14) sur l'anneau (5) monté sur charnière, dans laquelle rainure, dans l'état monté du verre de porte (6), engrènent des saillies (11) qui, par suite d'un mouvement rotatif du verre de porte (6), viennent accrocher par l'arrière les zones de branche de la rainure annulaire (14).

4. Machine de traitement du linge (1) à chargement par l'avant selon les revendications 2 à 3,
**caractérisée en ce que,**
dans la zone de la couronne (8) constituée en forme de nid-d'abeilles, il est formé des poches (15) dans lesquelles sont disposés des éléments de crantage (16) pour la bague de recouvrement (7).

5. Machine de traitement du linge (1) à chargement par l'avant selon la revendication 4,
**caractérisée en ce que**
l'élément de crantage (16) est constitué sous forme de profil coudé (19).

6. Machine de traitement du linge (1) à chargement par l'avant selon l'une quelconque des revendications 1 à 5,
**caractérisée en ce que**
la bague de recouvrement (7) présente, en coupe transversale, essentiellement une forme en L avec des nervures de crantage (17.1) et (17.2) disposées parallèlement sur son côté arrière, une nervure de crantage (17.1) accrochant en enveloppement, dans l'état encliqueté, le profil coudé (19) avec un bec integrale (18), et l'autre nervure de crantage (17.2) accrochant par l'arrière le profil coudé (19).

7. Machine de traitement du linge (1) à chargement par l'avant selon l'une quelconque des revendications 1 à 5,
**caractérisée en ce que,**
sur le côté arrière de la bague de recouvrement (7) sont formés d'autres éléments de crochet (20) pour le placement centré de la bague de recouvrement (7).

8. Machine de traitement du linge (1) à chargement par l'avant selon les revendications 1 à 6,
**caractérisée en ce que,**
sur le bord du côté arrière de la bague de recouvrement (7), il est formé une rainure (21) périphérique qui coopère avec une rainure (22) périphérique constituée de façon correspondante sur le bord de l'anneau (5) monté sur charnière.

9. Machine de traitement du linge (1) à chargement par l'avant selon la revendication 1,
**caractérisée en ce**
**qu'**un anneau décoratif (10) peut en plus être placé sur la bague de recouvrement (7) de façon rapportée, clipsée ou encliquetée.

10. Machine de traitement du linge (1) à chargement par l'avant selon la revendication 9,
**caractérisée en ce que,**
en coupe, la bague de recouvrement (7) et l'anneau décoratif (10) adoptent en profil, au plan du façonnage, une forme en L qui présente dans la zone supérieure (7b, 10b) un angle obtus et, dans la zone inférieure (7a, 10a), un angle au moins à peu près droit.

11. Porte (4) pour une machine de traitement du linge (1) à chargement par l'avant, telle qu'une machine à laver à tambour ou un sécheur, avec un anneau (5) dans la zone intérieure duquel un verre de porte (6) bombé vers l'intérieur du tambour est enchâssé, et une bague de recouvrement (7) étant rapportée vers le côté extérieur sur l'anneau (5) monté sur charnière et enchâssant le verre de porte (6), l'anneau (5) étant formé d'un préformé en plastique d'une seule pièce avec une couronne (8) sur laquelle des logements (9) pour le verre de porte (6) sont formés côté intérieur,
**caractérisée en ce que**
les logements (9) côté intérieur ainsi que le bord du verre de porte forment une fermeture de type baïonnette, la bague de recouvrement (7) pouvant être clipsée sur la couronne (8) côté extérieur.
